# EUROPÄISCHE PATENTSCHRIFT

(11) **EP 1 032 288 B1**
(45) Veröffentlichungstag und Bekanntmachung des Hinweises auf die Patenterteilung: **08.08.2001**
(21) Anmeldenummer: 98962344.2
(22) Anmeldetag: 16.11.1998
(51) Int. Cl.: A45D 29/02

(54) **MANIKÜRZANGE**
NAIL CLIPPERS
PINCE A CUTICULES

(30) Priorität: 20.11.1997 DE 19751561
(43) Veröffentlichungstag der Anmeldung: 06.09.2000
(73) Patentinhaber: RIESER, Udo, 65205 Wiesbaden (DE)
(72) Erfinder: RIESER, Udo, 65205 Wiesbaden (DE)
(74) Vertreter: Bauer, Robert, Dipl.-Ing.
(86) Internationale Anmeldenummer: EP9807319
(87) Internationale Veröffentlichungsnummer: WO9926513

(56) Entgegenhaltungen:
- DE-A- 3 043 552
- DE-C- 478 585
- FR-A- 996 752
- US-A- 1 721 415

## Beschreibung

Die Erfindung betrifft eine Manikürzange gemäß Gattungsbegriff des Patentanspruchs 1.

Eine derartige Manikürzange ist aus der FR-PS 996 752 sowie, in Gastalt eines sog. Nagelknipsers, auch jeweils aus der DE-PS 478 585 und der US-PS 1 721 415 bekannt. Darüber hinaus ist es etwa aus der DE-OS 30 43 552 auch bereits bekannt, den Zangenkörper einer Manikürzange mit separaten in die beiden Zangenkörperglieder eingelegten schneidenbildenden Metallbeschlägen zur Einsparung von Fertigungskosten aus Kunststoff herzustellen. Nun ist Kunststoff jedoch bei geeigneter Zähigkeit im Verhältnis zu üblicherweise angewandten metallischen Werkstoffen verhältnismäßig flexibel. Zudem aber mögen die ihrer Art nach linienförmig aufeinandertreffenden Schneiden in einem separaten Zangenkörper, selbst wenn dieser aus Metall besteht, unter Umständen keine sehr präzise Führung finden, ohne die aber ein einwandfreier Schnitt nicht möglich ist.

Von daher liegt der Erfindung die Aufgabe zugrunde, eine Manikürzange gemäß Gattungsbegriff des Anspruchs 1 so zu gestalten, daß die Schneiden, jedenfalls beim Aufeinandertreffen, eine präzise Führung finden, welche die betreffende Zange auch zum Schneiden verhältnismäßig starker Nägel geeignet macht.

Diese Aufgabe ist im wesentlichen durch das Kennzeichnungsmerkmal des Anspruchs 1 gelöst. Die Unteransprüche geben darüber hinausgehend vorteilhafte Ausgestaltungsmöglichkeiten an.

Der gegenseitige Eingriff der die Schenkelenden des Federabschnitts außenseitig umschließenden Abwinkelungen an den beiden Zangenkörpergliedern bringt zwangsläufig beim Aufeinandertreffen der Schneiden eine präzise Führung mit sich. Eine zusätzliche Verbesserung dieser Führung ergibt sich, wenn gemäß Anspruch 7 auch die rückwärtigen Enden der beiden Zangenkörperglieder in bezug zueinander geführt sind.

Wenn hier im übrigen von einer Manikürzange die Rede ist, soll dieser Begriff selbstverständlich eine Anwendung für Pedikürzwecke nicht ausschließen.

Nachfolgend wird ein bevorzugtes Ausführungsbeispiel einer solchen Manikürzange anhand der Figuren genauer beschrieben. Dabei zeigt
- Fig. 1: eine Draufsicht auf die betreffende Manikürzange in etwa natürlicher Größe, wobei die hier verdeckt erscheinenden Teile des Metallbeschlages gestrichelt angedeutet sind,
- Fig. 2: eine Explosionsdarstellung der Zange, in der deren sämtliche Einzelteile erkennbar sind,
- Fig. 3: einen stark vergrößerten Querschnitt durch den Schneidenbereich der Zange etwa entlang der Linie III-III von Fig. 1,
- Fig. 4, Fig. 5 und Fig. 6: jeweils eine Draufsicht auf die Zange ähnlich Fig. 1, die jedoch in ihrem rückwärtigen Bereich aufgeschnitten erscheint, wobei die Zange in verschiedenen Gebrauchszuständen zu sehen ist.

Wie am besten in Fig. 2 zu erkennen, weist die gezeigte Manikürzange einen Zangenkörper 2 aus zwei separaten Zangenkörpergliedern 4 und 6, einen Metallbeschlag 8 mit daran ausgebildeten Schneiden 10, eine zweigliedrige körperliche Drehachse bestehend aus einer Schraube 12 und einer Mutter 14 sowie eine Verriegelung mit einer Klaue 16, einem Achsbolzen 18 und einer Wendel-Torsionsfeder 20 auf.

Die beiden Zangenkörperglieder 4 und 6 sind durch die Schraube 12 und Mutter 14 zusammenschließbar, indem die Mutter 14 mit einem Schaftabschnitt 22 in entsprechende Löcher 24 bzw. 26 der entsprechend aufeinandergelegten Zangenkörperglieder 4 und 6 eingeführt und daraufhin durch die von der anderen Seite her in sie eingeschraubte Schraube 12 fixiert wird.

Wie ersichtlich, weist die Schraube 12 neben einem Gewindeabschnitt 28 einen mit zwei Löchern 30 versehenen flachen Kopf 32 auf, der in einer entsprechenden Aussparung 34 des Zangenkörpergliedes 4 zu liegen kommt. Ähnlich weist die Mutter 14 neben ihrem Schaftsabschnitt 22 einen flachen Kopf 36 auf, der in einer entsprechenden (in der Figur nicht zu sehenden) Aussparung des Zangenkörpergliedes 6 Aufnahme findet.

Um die Schraube 12 gegenüber der Mutter 14 zu fixieren, besitzt der Schaftabschnitt 22 der Mutter 14 in seinem außenliegenden Endbereich zwei gegenüberliegende Abflachungen 38, passend zu entsprechenden Abflachungen 40 in dem Loch 24 des Zangenkörpergliedes 4, und ist auf der Unterseite des Kopfes 32 der Schraube 12 eine diagonale Rippe 42 ausgebildet, die rastend in einer von einer Mehrzahl diagonaler Nuten 44 am Boden der Aussparung 34 zu liegen kommt. Abweichend von dieser Ausführungsform könnte die Mutter 14 freilich auch mit dem Zangenkörperglied 4 integriert sein.

Der Metallbeschlag 8, der aus Federblech hergestellt wird, weist einen bügelförmigen, genauer gesagt im wesentlichen U-förmigen Federabschnitt 46 auf, an dessen Schenkelenden 48 sich gegeneinandergerichtete seitliche Abwinkelungen 50 befinden. Darüber hinaus besitzen die Schenkelenden 48 Löcher 52, um den Beschlag in dem Zangenkörper 2 zu fixieren.

Der Beschlag 8 wird in eine entsprechende Aussparung 54 des Zangenkörpers 2 so eingelegt, daß der Federabschnitt 46 mit seinem Scheitelbereich 56 den Schaftabschnitt 22 der Mutter 14 umgibt. Wie vor allem Fig. 3 zeigt, sind die betreffenden vorderen Endabschnitte 58 und 60 der Zangenkörperglieder 4 und 6 so ausgebildet, daß sie die Schenkelenden 48 des Federabschnitts 46 außenseitig umschließen. An den Endabschnitten 58 und 60 innenseitig ausgebildete Verankerungszapfen 62 treten durch die Löcher 52 der Schenkelenden 48 hindurch. Des weiteren weisen die Endabschnitte 58 und 60 auf der den Abwinkelungen 50 des Beschlages 8 gegenüberliegenden Seite aufeinandertreffende Abwinkelungen 64 bzw. 66 auf, die zusammen mit den Abwinkelungen 50 eine Auffangtasche 68 für die von den Schneiden 10 abgetrennten Nägel oder Hautreste bilden.

Wie aus Fig. 3 ersichtlich, greifen die Abwinkelungen 64 und 66 beim Schließen der Zange mit einer Nut 70 und Feder 72 passend ineinander, um die Endabschnitte 58 und 60 und mit diesen die Schneiden 10 bei deren Aufeinandertreffen sicher zu führen. Dies geschieht vor allem im Hinblick darauf, daß der Zangenkörper 2 vorzugsweise aus Kunststoff gefertigt und damit gegenüber einem Zangenkörper aus Metall eine gewisse, nicht zu vernachlässigende Elastizität aufweisen wird.

Eine weitere gegenseitige Führung erhalten die beiden Zangenkörperglieder 4 und 6 durch die vorerwähnte Verriegelung. In diesem Sinn ist die Klaue 16, die mittels des Achsbolzens 18 in dem Zangenkörperglied 4 schwenkbar gehalten ist, in entsprechenden Aussparungen 74 bzw. 76 (Fig. 4) der beiden Zangenkörperglieder 4 und 6 seitwärts passend gelagert, so daß die letzteren sich nicht seitwärts gegeneinander zu verschränken vermögen.

Die Feder 20 kommt, den Achsbolzen 18 umgebend, in einer entsprechenden Aussparung 78 der Klaue 16 zu liegen. Sie stützt sich in einer Weise an der Klaue wie auch dem Zangenkörperglied 4 ab, daß sie bestrebt ist, die Klaue nach außen zu verschwenken.

Bemerkenswerterweise verläßt die Klaue 16 die Aussparung 78 im Zangenkörperglied 6 auch dann nicht, wenn die Zange, wie in Fig. 6 gezeigt, geöffnet ist. Bei gänzlich geschlossener Zange (Fig. 4) kann die Klaue 16 mit einer Nase 80 in eine eine Hinterschneidung bildende Rastmulde 82 an der Aussparung 76 hineinaedrückt werden, von der sie fortan unter dem Einfluß der an dem Zangenkörper 2 wirksamen Spreizfederbelastung seitens des Metallbeschlages 8 festgehalten wird. Um die Zange zu öffnen, müssen die rückwärtigen Schenkel 84 und 86 der Zangenkörperglieder 4 und 6 zunächst geringfügig weiter zusammengedrückt werden (Fig. 5), da dann die Nase 80 hinter der Hinterschneidung der Rastmulde 82 hervortritt und die Feder 20 die Klaue 16 nach außen schwenkt. Die weitere Öffnung besorgt der Federabschnitt 46 des Metallbeschlages 8. Indessen wird das Zangenkörperglied 6 von der Klaue 16 in der in Fig. 6 gezeigten Stellung festgehalten, da dann die Nase 80 an einer Schulter 88 am Ende der Aussparung 76 anstößt, während eine Anlagefläche 90 im Inneren der Aussparung 76 die Klaue 16 daran hindert, weiter nach außen zu schwenken.

Wie aus Fig. 3 weiter ersichtlich, gestaltet sich der Schliff der Schneiden 10 dadurch sehr einfach, daß die Abwinkelungen 50 gegeneinander in einem stumpfen Winkel geneigt sind, so daß der Anschliff einfach von außen her am Scheitel des Neigungswinkels erfolgen kann.

Sind die Schneiden verschlissen oder nicht weiter nachschleifbar, so kann der Beschlag 8 auf einfache Weise ausgetauscht werden, wozu lediglich durch Lösen der Schraube 12 die beiden Zangenkörperglieder 4 und 6 voneinander zu trennen sind.

Es versteht sich, daß der Zangenkörper 2 vor allem in seinem rückwärtigen Bereich auch abweichend von der dargestellten Ausführungsform, etwa geschweift, gestaltet werden kann. Auch hinsichtlich der Lagerung und Verriegelung, falls denn eine solche vorgesehen werden soll, sind mancherlei Abwandlungen denkbar.

## Patentansprüche

1. Manikürzange mit zweigliedrigem Zangenkörper (2) und einem darin eingelegten, einen bügelförmigen Federabschnitt (46) aufweisenden Metallbeschlag (8), der an seinen beiden Schenkelenden (48) die Schneiden (10) bildende Abwinkelungen (50) aufweist, dadurch ***gekennzeichnet,*** daß die beiden Zangenkörperglieder (4, 6) die Schenkelenden (48) des Federabschnitts (46) außenseitig umschließende, auf der den schneidenbildenden Abwinkelungen (50) gegenüberliegenden Seite aufeinandertreffende und dabei passend ineinandergreifende Abwinkelungen (64, 66) aufweisen.

2. Manikürzange nach Anspruch 1, dadurch ***gekennzeichnet,*** daß der bügelförmige Federabschnitt (46) eine körperliche Drehachse (12, 14) des Zangenkörpers (2) umgibt.

3. Manikürzange nach Anspruch 1 oder 2, dadurch ***gekennzeichnet,*** daß die schneidenbildenden Abwinkelungen (50) des Metallbeschlages (8) gegeneinander in einem stumpfen Winkel geneigt sind und die Schneiden (10) durch außenseitigen Anschliff am Scheitel des Neigungswinkels hergestellt sind.

4. Manikürzange nach einem der vorhergehenden Ansprüche, dadurch ***gekennzeichnet,*** daß die die Schenkelenden (48) des Federabschnitts (46) außenseitig umschließenden Endabschnitte (58, 60) der Zangenkörperglieder (4, 6) innenseitig durch entsprechende Durchbrechungen (52) dieser Schenkelenden passend hindurchtretende Verankerungszapfen (62) aufweisen.

5. Manikürzange nach einem der vorhergehenden Ansprüche, dadurch ***gekennzeichnet,*** daß die Abwinkelungen (64, 66) der die Schenkelenden (48) des Federabschnitts (46) außenseitig umschließenden Endabschnitte (58, 60) der Zangenkörperglieder (4, 6) zusammen mit den schneidenbildenden Abwinkelungen (50) des Metallbeschlages (8) eine Auffangtasche (68) für die jeweils abgeschnittenen Nägel oder Hautreste bilden.

6. Manikürzange nach einem der vorhergehenden Ansprüche, dadurch ***gekennzeichnet,*** daß der zweigliedrige Zangenkörper (2) an seinem rückwärtigen Ende eine lösbare Verriegelung (16 - 20, 74 - 90) aufweist, geeignet, die Zange entgegen ihrer Spreizfederbelastung seitens des Metallbeschlages (8) zumindest annähernd in ihrer Schließstellung zu halten.

7. Manikürzange nach Anspruch 6, dadurch ***gekennzeichnet,*** daß die Verriegelung eine in dem einen Zangenkörperglied (4) schwenkbar gelagerte Klaue (16) aufweist, die in einer dazu passenden Aussparung (76) des anderen Zangenkörpergliedes (6) Aufnahme findet in einer Weise, daß die beiden Zangenkörperglieder (4, 6) zumindest bei Annäherung an ihre Schließstellung ungeachtet einer gewissen Flexibilität gegeneinander ausgerichtet bleiben.

8. Manikürzange nach Anspruch 7, dadurch **gekennzeichnet**, daß die Klaue (16) die betreffende Aussparung (76) auch bei geöffneter Zange nicht zu verlassen vermag.

9. Manikürzange nach Anspruch 7 oder 8, dadurch ***gekennzeichnet,*** daß die Klaue (16) in der Schließstellung der Zange verriegelnd in eine eine Hinterschneidung aufweisende Rastmulde (82) eindrückbar ist, aus der eine Federbelastung sie auszuheben sucht.

10. Manikürzange nach einem der vorhergehenden Ansprüche, dadurch ***gekennzeichnet,*** daß die Zangenkörperglieder (4, 6) und ggf. weitere Teile (12, 14, 16) mit Ausnahme des Metallbeschlages (8) aus Kunststoff bestehen.

## Claims

1. Nail clippers having a two-membered clipper body (2) and a metal fitting (8) which is inserted therein has a U-shaped spring section (46) and, at the ends of its two limbs (48), has angled segments (50) forming the cutting edges (10), characterized in that the two clipper body members (4, 6) have angled segments (64, 66) which surround the limb ends (48) of the spring section (46) on the outside, meet on the side lying opposite the angled segments (50) forming the cutting edges and as they do so interlock in a manner such that they fit together.

2. Nail clippers according to Claim 1, characterized in that the U-shaped spring section (46) surrounds a physical rotating spindle (12, 14) of the clipper body (2).

3. Nail clippers according to Claim 1 or 2, characterized in that the angled segments (50), which form the cutting edges, of the metal fitting (8) are inclined towards each other at an obtuse angle, and the cutting edges (10) are produced by an external polished section at the apex of the angle of inclination.

4. Nail clippers according to one of the preceding claims, characterized in that those end sections (58, 60) of the clipper body members (4, 6) which surround the limb ends (48) of the spring section (46) on the outside have, on the inside, securing stubs (62) which pass in a fitting manner through corresponding apertures (52) in these limb ends.

5. Nail clippers according to one of the preceding claims, characterized in that the angled segments (64 , 66) of those end sections (58, 60) of the clipper body members (4, 6) which surround the limb ends (48) of the spring section (46) on the outside form, together with the angled segments (50), which form the cutting edges, of the metal fitting (8), a collecting pocket (68) for the nails or skin residues cut off in each case.

6. Nail clippers according to one of the preceding claims, characterized in that the two-membered clipper body (2) has, at its rear end, a releasable locking means (16 - 20, 74 - 90) suitable for holding the clippers at least approximately in their closed position counter to the spring stress exerted on them by the metal fitting (8) to cause them to spread apart.

7. Nail clippers according to Claim 6, characterized in that the locking means has a claw (16) which is mounted pivotably in one clipper body member (4) and is accommodated in a cutout (76), which is made to fit it, in the other clipper body member (6) in such a manner that the two clipper body members (4, 6) remain aligned with one another at least as they approach their closed position and despite a certain flexibility.

8. Nail clippers according to Claim 7, characterized in that the claw (16) is unable to leave the cutout (76) in question even when the clippers are open.

9. Nail clippers according to one of Claims 7 to 8, characterized in that in the closed position of the clippers the claw (16) can be pressed in a locking manner into a latching cavity (82) having an undercut, a spring stress attempting to dig the said claw out of the latching cavity.

10. Nail clippers according to one of the preceding claims, characterized in that the clipper body members (4, 6) and optionally further parts (12, 14, 16), with the exception of the metal fitting (8), consist of plastic.

## Revendications

1. Pince de manucure comprenant un corps de pince (2) en deux éléments et une ferrure métallique (8) insérée dans ce corps et comportant un segment élastique (46) en forme d'arceau qui présente à ses deux extrémités de branches (48) des parties rabattues (50) qui forment les tranchants (10),
caractérisée en ce que les deux éléments (4, 6) du corps de pince présentent des parties rabattues (64, 66) qui entourent extérieurement les extrémités de branches (48) du segment élastique (46), qui se rencontrent sur le côté opposé aux parties rabattues (50) formant les tranchants et qui, là, s'encastrent l'une dans l'autre de façon ajustée.

2. Pince de manucure selon la revendication 1,
caractérisée en ce que le segment élastique en forme d'arceau (46). entoure un axe de rotation massif (12, 14) du corps de pince (2).

3. Pince de manucure selon la revendication 1 ou 2,
caractérisée en ce que les parties rabattues (50) formant les tranchants de la ferrure métallique (8) sont inclinées l'une par rapport à l'autre en formant un angle obtus et les tranchants (10) sont produits au sommet de l'angle d'inclinaison par un meulage extérieur.

4. Pince de manucure selon une des revendications précédentes,
caractérisée en ce que les segments d'extrémité (58, 60) des éléments (4, 6) du corps de pince qui entourent extérieurement les extrémités de branches (48) du segment élastique (46) présentent intérieurement des tétons d'ancrage (62) qui traversent de façon ajustée des ajours correspondants (52) de ces extrémités de branches.

5. Pince de manucure selon une des revendications précédentes,
caractérisée en ce que les parties rabattues (64, 66) des segments d'extrémité (58, 60) des éléments (4, 6) du corps de pince qui entourent extérieurement les extrémité de branches (48) du segment élastique (46) forment avec les parties rabattues (50) formant tranchants de la ferrure métallique (8) une poche collectrice (68) pour les ongles ou résidus de peau qui ont été coupés

6. Pince de manucure selon une des revendications précédentes,
caractérisée en ce que le corps de pince (2) à deux éléments présente, à son extrémité arrière, un verrouillage déverrouillable (16 - 20, 74 - 90) approprié pour maintenir la pince au moins approximativement dans sa position de fermeture à l'encontre de sa sollicitation élastique exercée par la ferrure métallique (8).

7. Pince de manucure selon la revendication 6,
caractérisée en ce que le verrouillage présente une griffe (16) montée pivotante dans l'un (4) des éléments du corps de pince et qui trouve place dans un évidement (76) de l'autre élément (6) du corps de pince qui y est ajusté, d'une manière telle que les deux éléments (4, 6) du corps de pince restent alignés l'un par rapport à l'autre en dépit d'une certaine flexibilité, du moins lorsqu'ils s'approchent de leur position de fermeture.

8. Pince de manucure selon la revendication 7,
caractérisée en ce que la griffe (16) ne peut pas quitter l'évidement (76) considéré, même lorsque la pince est ouverte.

9. Pince de manucure selon les revendications 7 à 8,
caractérisée en ce que, dans la position de fermeture de la pince, la griffe (16) peut être enfoncée avec effet de verrouillage dans une cavité d'arrêt (82) qui présente une contre-dépouille d'où une sollicitation élastique tend à la dégager.

10. Pince de manucure selon une des revendications précédentes,
caractérisée en ce que les éléments (4, 6) du corps de pince et éventuellement d'autres éléments (12, 14, 16), à l'exception de la ferrure métallique (8) sont faits de matière plastique.
